# EUROPÄISCHE PATENTSCHRIFT

(11) **EP 1 897 414 B1**
(45) Veröffentlichungstag und Bekanntmachung des Hinweises auf die Patenterteilung: **10.10.2012**
(21) Anmeldenummer: 06754805.7
(22) Anmeldetag: 24.04.2006
(51) Int. Cl.: H05B 6/06, H05B 6/12, H05B 3/74, F24C 3/00

(54) **VORRICHTUNG ZUR ERWÄRMUNG EINES HEIZELEMENTS**
DEVICE FOR HEATING UP A HEATING ELEMENT
DISPOSITIF POUR MONTER EN TEMPÉRATURE UN ÉLÉMENT CHAUFFANT

(30) Priorität: 08.06.2005 ES 200501471
(43) Veröffentlichungstag der Anmeldung: 12.03.2008
(73) Patentinhaber: BSH Bosch und Siemens Hausgeräte GmbH, 81739 München (DE)
(72) Erfinder: HOFFMANN, Dirk, 83278 Traunstein (DE); BÜHNER, Jochen, 75203 Königsbach (DE); BURDIO PINILLA, José Miguel, E-50005 Zaragoza (ES); GARCIA JIMÉNEZ, Jose Ramon, E-50009 Zaragoza (ES); HERNANDEZ BLASCO, Pablo Jesus, E-50017 Zaragoza (ES); LLORENTE GIL, Sergio, E-50009 Zaragoza (ES); LORENTE PEREZ, Alfonso, E-50013 Zaragoza (ES); MONTERDE AZNAR, Fernando, E-50013 Zaragoza (ES)
(86) Internationale Anmeldenummer: PCT/EP2006/061778
(87) Internationale Veröffentlichungsnummer: WO 2006/131419

(56) Entgegenhaltungen:
- WO-A-2004/103028
- US-A- 3 781 506
- PATENT ABSTRACTS OF JAPAN Bd. 2003, Nr. 12, 5. Dezember 2003 (2003-12-05) -& JP 2004 185829 A (TOSHIBA CORP), 2. Juli 2004 (2004-07-02)
- PATENT ABSTRACTS OF JAPAN Bd. 018, Nr. 414 (E-1587), 3. August 1994 (1994-08-03) -& JP 06 124778 A (MATSUSHITA ELECTRIC IND CO LTD), 6. Mai 1994 (1994-05-06)

## Beschreibung

Die Erfindung geht aus von einer Vorrichtung zur insbesondere induktiven Erwärmung eines Heizelements nach dem Oberbegriff des Anspruchs 1.

Aus der WO 2004/103028 A1 ist eine Temperaturregelung für einen Induktionsherd bekannt, bei der ein Bediener die Regelung zu einem gewünschten Zeitpunkt durch die Eingabe eines entsprechenden Befehls beginnen lassen kann. Eine Steuereinheit registriert einen Wert einer mit der Temperatur eines Garbehälters in Zusammenhang stehenden Regelgröße zu diesem Startzeitpunkt und regelt die Leistung des Induktors so, dass die Regelgröße möglichst dicht an diesem Führungswert bleibt. Die Regelgröße der Temperaturregelung wird von einer elektrischen Größe des Induktors des Induktionsherds abgeleitet. Beginnt beispielsweise Wasser im Garbehälter nach einem Aufheizen des Garbehälters leicht zu kochen, so kann der Bediener durch einen Start des Regelungsverfahrens das Wasser wie gewünscht weiter köcheln lassen.

Aus der JP 2004-185829 A ist eine Schaltung bekannt, mittels welcher ein Kochzustand unabhängig von der Art des Kochbehälters erfasst werden kann. Dabei ist eine Korrektureinheit vorgesehen, welche die Temperatur in Erwiderung auf das Material des Kochbehälters korrigiert.

Aus der JP 06-124778 A ist eine Induktionskochvorrichtung mit einem Mikrocomputer bekannt. Eine externe Schaltung des Mikrocomputers optimiert dabei die Temperaturregelung.

Die US 3,781,506 zeigt ein Kochgerät mit einer Schaltung, mittels welcher ein berührungsfreies Messen von induktiv beheizten Kochgeräten möglich ist.

Es ist die Aufgabe der vorliegenden Erfindung, eine gattungsgemäße Vorrichtung bereitzustellen, mit der die Temperatur eines Heizelements bzw. die Temperatur eines Garguts am Heizelement zuverlässiger geregelt werden kann. Diese Aufgabe wird erfindungsgemäß durch die Merkmale des Patentanspruchs 1 gelöst. Vorteilhafte Ausgestaltungen und Weiterbildungen der Erfindung können den Unteransprüchen entnommen werden.

Die Erfindung geht aus von einer Vorrichtung zur Erwärmung eines Heizelements insbesondere mit einem Induktor, einem Strahlungsheizkörper oder einem Gasbrenner, und einem Mittel zur Erfassung einer von einer Temperatur des Heizelements abhängigen und von einer elektrischen Größe des Induktors abgeleiteten Führungsgröße zur Bildung eines Führungswerts aus der Führungsgröße und zur Regelung der Temperatur anhand der Regelung der Führungsgröße mit Hilfe des Führungswerts.

Es wird vorgeschlagen, dass das Korrekturmittel dazu vorbereitet ist, den Führungswert auf einen Korrekturbefehl hin zu einem Zeitpunkt (t₁), welcher nach einem Zeitpunkt (t₀) des Beginns eines Aufheizvorganges liegt, um einen Korrekturwert zu verändern. Der Führungswert kann manuell durch einen Bediener oder automatisch korrigiert oder an neue Bedürfnisse angepasst werden, so dass auf einfache Weise eine gleichmäßige Beibehaltung einer gewünschten Temperatur erreicht werden kann.
Eine von der Temperatur des Heizelements abhängige Führungsgröße, die von einer elektrischen Größe des Induktors abgeleitet wird, korreliert üblicherweise mit der Temperatur einer nur sehr dünnen Schicht des Heizelements, beispielsweise eines Topfbodens, die dem Induktor zugewandt ist. Die Temperatur dieser dünnen Schicht stimmt nicht unbedingt überein mit der Temperatur von beispielsweise Gargut oder Wasser im Topf. Bei einer schnellen Erwärmung des Topfs durch eine große zugeführte Heizleistung ist beispielsweise der Topfboden, insbesondere die unterste Schicht des Topfbodens, bereits wesentlich heißer als der Siedepunkt des Wassers, wenn das Wasser erst anfängt zu kochen. Wird von einem Bediener zu diesem Zeitpunkt die automatische Temperaturregelung gestartet, der Führungswert aus der Führungsgröße gebildet und die Führungsgröße möglichst nah am Führungswert gehalten, so kann es sein, dass der Topfboden auf einer sehr heißen Temperatur gehalten bleibt, das anfänglich köchelnde Wasser stark zu sprudeln beginnt und ein Bediener die zugeführte Heizleistung reduzieren möchte. Durch das Korrekturmittel kann der Führungswert korrigiert und die Führungsgröße mit Hilfe des neuen Führungswerts, insbesondere auf den neuen Führungswert, geregelt werden. Dies gilt entsprechend für Vorrichtungen bei denen die Temperatur einer Wand des Heizelements in bekannter Weise mit einem Infrarotsensor abgekühlt wird, oder bei denen unterhalb einer Abstellplatte für das Heizelement ein Temperaturfühler angeordnet ist. Dabei weist die Vorrichtung z. B. einen Strahlungsheizkörper oder einen Gasbrenner auf.

Je nach Wahl der elektrischen Größe oder der elektrischen Größen des Induktors, aus der beziehungsweise aus denen die Führungsgröße abgeleitet ist, kann die Führungsgrö-βe außerdem von der Leistung des Induktors abhängen. Bei einer plötzlichen Veränderung der Leistung, beispielsweise durch ein Starten der Temperaturregelung durch einen Bediener, kann die Führungsgröße stark schwanken und die Temperaturregelung in einer unzuverlässigen und nicht gewünschten Weise erfolgen. Auch hier kann durch eine Korrektur des Führungswerts, beispielsweise nach einem Einschwingen des Heizsystems, in einfacher Weise eine zuverlässige Temperaturregelung erreicht werden. Entsprechendes gilt bei Vorrichtungen mit Strahlungsheizkörpern oder Gasbrennern.

Die Erfassung der Führungsgröße kann durch Messen und/oder Berechnen geschehen. Als Führungswert kann der Wert der Führungsgröße zu einem festgelegten Zeitpunkt, beispielsweise dem Startzeitpunkt, verwendet werden. Das Mittel zur Erfassung der Führungsgröße kann das Korrekturmittel umfassen. Es ist auch möglich, dass eine Steuereinheit, beispielsweise ein Mikrocontroller, sowohl das Mittel zur Erfassung der Führungsgröße als auch das Korrekturmittel beinhaltet. Das Korrekturmittel kann ein Angleichmittel sein zum Angleichen des Führungswerts an einen neuen Zustand oder eine neue Bedingung. Die Führungsgröße kann als Regelgröße verwendet werden. Sie wird zweckmäßigerweise auf den Führungswert geregelt. Der Führungswert kann zeitlich konstant oder eine Funktion der Zeit sein.

Das Korrekturmittel ist dazu vorbereitet, den Führungswert auf einen Korrekturbefehl hin um einen Korrekturwert zu verändern. Der Führungswert wird hierdurch in diskreten Schritten korrigiert, wodurch die Korrektur an sich, ein Nachvollziehen der Korrektur und eine Handhabung durch einen Bediener einfach gehalten sind.

In einer vorteilhaften Ausführungsform der Erfindung weist das Korrekturmittel ein Eingabemittel zur Eingabe eines Korrekturbefehls durch einen Bediener zur Korrektur des Führungswerts auf. Der Führungswert und damit die Temperaturregelung kann auf einfache Weise manuell und zuverlässig an die Bedürfnisse des Bedieners angepasst werden.

In einer weiteren Ausgestaltung der Erfindung ist das Korrekturmittel dazu vorbereitet, den Führungswert zu Beginn der Temperaturregelung automatisch zu korrigieren, insbesondere um einen Korrekturwert zu verändern. Diese Korrektur ist besonders bei systematischen Fehlern sinnvoll, die beispielsweise durch eine Abhängigkeit der Führungsgröße von der Leistung des Induktors hervorgerufen werden. Der Führungswert kann zu Beginn der Temperaturregelung berechnet und anschließend korrigiert werden. Es ist auch möglich, dass der Führungswert zu Beginn der Temperaturregelung auf der Grundlage einer bereits korrigierten Berechnung oder aus der korrigierten Führungsgröße ermittelt wird, ohne dass er zuvor unkorrigiert ermittelt wurde. Der Beginn der Temperaturregelung kann automatisch oder auf einen Bedienerbefehl hin erfolgen.

Eine besonders einfache Korrektur kommt zustande, wenn der Korrekturwert ein voreingestellter Wert ist. Der Korrekturwert kann ein Absolutwert sein oder ein Relativwert, der beispielsweise von der Größe der Führungsgröße abhängt. Bei einer Abhängigkeit des Korrekturwerts von der Führungsgröße - als voreingestellter oder nicht voreingestellter Wert - kann eine besonders bedienerfreundliche Korrektur erreicht werden, da Mehrfachkorrekturen vermieden werden können. Bei einer hohen Temperatur des Heizelements kann der Korrekturwert beispielsweise größer sein als bei einer niedrigen Temperatur. Auch bei einer hohen Leistung des Induktors zum Start der Temperaturregelung kann ein höherer Korrekturwert gewählt werden als bei einer niedrigeren Leistung.

Vorteilhafterweise ist der Korrekturwert abhängig von einem vor der Regelung ermittelten Heizparameter, beispielsweise der Heizleistung, der Temperatur des Heizelements oder beispielsweise einem Temperaturgradienten des Heizelements. Hierdurch kann sehr zügig korrigiert werden und eine Mehrfachkorrektur vermieden werden. Eine zügige und effektive Korrektur kann ebenfalls dadurch erreicht werden, dass der Korrekturwert abhängig ist von einer ermittelten Eigenschaft eines zu erwärmenden Garguts. Ist beispielsweise viel Wasser - im Folgenden auch als Gargut betrachtet - im zu erwärmenden Topf, so kann der Korrekturwert groß gewählt werden, und bei wenig Wasser kann dieser klein gewählt werden.

Es wird außerdem vorgeschlagen, dass das Korrekturmittel dazu vorbereitet ist, die Führungsgröße nach einem Signalstart zum Beginnen der Temperaturregelung zu korrigieren und den Führungswert aus der korrigierten Führungsgröße zu bilden. Hierdurch kann die Vorrichtung vor einer Ermittlung des Führungswerts aus einer Extremsituation, beispielsweise der Anwendung einer Maximalleistung, herausgeführt und an den Zustand herangeführt werden, den sie während der Temperaturregelung aufweist. Es kann der Führungswert aus einer Führungsgröße gebildet werden, die bei einem Zustand ermittelt wird, der dem Zustand während der Temperaturregelung zumindest ähnlich ist, und es kann ein systematischer Fehler bei der Ermittlung des Führungswerts korrigiert und eine zuverlässige Temperaturregelung erreicht werden.

Besonders einfach kann der Zustand der Vorrichtung aus einem Extremzustand herausgeführt werden, wenn die Korrektur z. B. eine Verringerung der Leistung des Induktors auf einen Zwischenwert umfasst. Als Zwischenwert soll ein Leistungswert verstanden werden, der zeitlich gesehen hinter dem Startsignal und vor der Regelungsphase liegt.

Der Zwischenwert ist vorteilhafterweise ein bereits vor dem Startsignal festgelegter Wert, wodurch eine sehr einfache Korrektur erreicht wird. Eine besonders effektive Korrektur kann erreicht werden, wenn der Zwischenwert im Wesentlichen der Leistung entspricht, die zur Aufrechterhaltung einer gewünschten Temperatur des Heizelements erforderlich ist, insbesondere der Temperatur, die das Heizelement beim Startsignal aufweist. Hierdurch ist der Zustand der Vorrichtung bei der Ermittlung des Führungswerts ähnlich zu dem Zustand, den diese während der Regelung einnimmt, so dass eine Abhängigkeit der Führungsgröße von beispielsweise der Leistung des Induktors als Auslöser für einen systematischen Fehler weitgehend überwunden werden kann.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Vorrichtung zur induktiven Erwärmung eines Heizelements in schematischer Darstellung,
- Fig. 2: ein Diagramm, in dem eine Führungsgröße für eine Temperaturregelung, die Leistung des Induktors und die Wasser- und Topftemperatur gegen die Zeit aufgetragen sind,
- Fig. 3: das Diagramm wie aus Figur 2 mit einer größeren Wassermenge im Topf,
- Fig. 4: das Diagramm aus Figur 2 mit einem systematischen Fehler in der Führungsgröße und
- Fig. 5: das Diagramm aus Figur 4, bei dem der systematische Fehler eliminiert ist.

Figur 1 zeigt eine Vorrichtung 2 zur induktiven Erwärmung eines Heizelements 4 in Form eines Topfbodens eines Topfs 6. Zur Erwärmung steht der Topf 6 auf einer Tragplatte 8, unter der ein Induktor 10 angeordnet ist. Mit dem Induktor 10 verbunden ist eine Steuereinheit 12, die ein Mittel 14 zur Erfassung einer von einer Temperatur des Heizelements 4 abhängigen und von einer elektrischen Größe des Induktors 10 abgeleiteten Führungsgröße umfasst. Die Vorrichtung 2 weist außerdem ein Korrekturmittel 16 auf, das Teile der Steuereinheit 12 und ein Eingabemittel 18 zur Eingabe eines Korrekturbefehls durch einen Bediener umfasst. Das Eingabemittel 18 weist zwei Tasten 20 auf, mit denen ein von der Steuereinheit 12 gebildeter Führungswert - und damit eine Zieltemperatur des Heizelements 4 - nach oben oder unten korrigiert werden kann. Alternativ kann auch ein Strahlungsheizträger oder ein Gasbrenner als Wärmequelle vergeben sein. Das Mittel 14 kann an einer oberhalb oder unterhalb der Tragplatte 8 abgeordneten Temperatursensor gebildet sein. Die gemessene Temperatur bildet die Führungsgröße F; sie kann von der tatsächlichen Temperatur T des Topfes 6 mehr oder weniger stark abweichen.

Figur 2 zeigt ein Diagramm, in dem die Temperatur T_{H} des Heizelements 4 bei einer induktiven Erwärmung über die Zeit t aufgetragen ist. Ebenfalls ist die Temperatur T_{W} von Wasser über die Zeit t aufgetragen, das im Topf 6 durch die Erwärmung des Heizelements 4 mit erwärmt wird. Die Temperatur T_{W} gibt hierbei die Temperatur T_{W} der untersten Wasserschicht im Topf 6 an, die dem Heizelement 4 benachbart ist. Darüber liegende Wasserschichten sind bei einer Erwärmung des Wassers etwas kälter. Mit einer dicken durchgezogenen Linie ist in Figur 2 die Heizleistung P des Induktors 10 gegen die Zeit t aufgetragen. Zusätzlich ist eine Führungsgröße F gegen die Zeit t aufgetragen, die aus der Induktivität des Systems mit dem Induktor 10 und dem Heizelement 4 und insbesondere aus dem Stromfluss durch den Induktor 10 von dem Mittel 14 erfasst wird.

Zu Beginn eines Aufheizvorgangs zum Zeitpunkt t₀ weisen sowohl das Heizelement 4 als auch das darüber befindliche Wasser beispielsweise Raumtemperatur auf. Zum Aufheizen des Heizelements 4 und des Wassers wird die Heizleistung P auf ein relativ hohes Niveau geschaltet, das Heizelement 4 erwärmt sich und mit ihm - zeitlich etwas verzögert - das über dem Heizelement 4 befindliche Wasser. Mit dem Anstieg der Temperatur T_{H} sinkt die Induktivität des das Heizelement 4 umfassenden Systems und damit auch die Führungsgröße F.

Zum Zeitpunkt t₁ hat das Wasser die Temperatur T₁ erreicht, die ein Bediener halten möchte. Beispielsweise hat das Wasser angefangen, leicht zu kochen. Durch das gleichzeitige Drücken der beiden Tasten 20 erzeugt der Bediener ein Startsignal zum Beginnen einer Temperaturregelung. Bei dieser Temperaturregelung wird die Führungsgröße F, und mit ihr die Temperatur T_{H} des Heizelements 4, auf einem konstanten Niveau gehalten, um auch das darüber befindliche Wasser auf einem konstanten Temperaturniveau zu halten. Zum Zeitpunkt t₁ hat das Heizelement 4 in seiner untersten und für die Erfassung der Führungsgröße relevantesten Schicht die Temperatur T₂, die beispielsweise bei 115 °C und damit nicht unerheblich über der Temperatur T₁ von 100 °C des Wassers liegt. Würde das Heizelement 4 nun konstant auf der Temperatur T₂ von 115° C gehalten bleiben, so würde das Heizelement 4 weiter wie beim Aufheizprozess Wärme an das Wasser abgeben, und das Wasser würde stärker erhitzt werden und schließlich stark sprudeln.

Um dem vorzubeugen, wird das Regelungsverfahren wie folgt begonnen: Die Führungsgröße F ist zum Zeitpunkt t₁ sehr weit abgesunken und hat einen Führungswert F₁ erreicht, der von dem Mittel 14 erfasst bzw. aus der Führungsgröße F abgeleitet werden kann. Auf das Startsignal hin wird der Führungswert F₁ von dem Korrekturmittel 16 um einen voreingestellten Korrekturwert F_{K1} auf einen neuen Führungswert F₂ heraufgesetzt. Die Führungsgröße F wird nun auf den neuen Führungswert F₂ geregelt, indem die Heizleistung P des Induktors 10 stark herabgesetzt wird. Infolgedessen kühlt das Heizelement 4 von der Temperatur T₂ von 115 °C auf die Temperatur T₃, beispielsweise 107 °C, herunter. Die Wassertemperatur T_{W} schwingt noch etwas über die Temperatur T₁ herüber, da in dem Heizelement 4 noch eine gewisse Wärmemenge hoher Temperatur T_{H} gespeichert ist und an das Wasser abgegeben wird. Durch ein Vermischen der Wasserschichten im Topf 6 kühlt die untere Schicht des Wassers nun jedoch langsam aus und sinkt beispielsweise unter die Temperatur T₁, die der Bediener als gewünschte Temperatur vorgegeben hatte, das Wasser hört auf zu kochen und wird vom Bediener als zu kalt empfunden. Durch das Betätigen der Taste 20 mit dem "+" löst dieser eine Korrektur des Führungswerts F₂ um einen erneuten, voreingestellten Korrekturwert F_{K2} auf einen neuen Führungswert F₃ aus. Hierdurch wird die Temperatur T_{H} des Heizelements 4 auf eine etwas höhere Temperatur T₄ eingeregelt, wodurch das Wasser etwas erwärmt wird, die gewünschte Temperatur T₁ erreicht und beispielsweise wieder leicht köchelt.

Figur 3 zeigt das wie in Figur 2 dargestellte Regelungsverfahren, wobei der Topf 6 jedoch im Unterschied zu Figur 2 eine erheblich größere Menge Wasser enthält. Bei gleicher Heizleistung P des Induktors 10 nach einem Heizbeginn, der in Figur 3 nicht dargestellt ist, steigt die Temperatur T_{H} des Heizelements 4 und mit ihr die Temperatur T_{W} des Wassers wesentlich langsamer an als in Figur 2. Dieser geringere Temperaturgradient des Heizelements 4 wird von der Steuereinheit 12 registriert. Beim Startsignal zum Zeitpunkt t₁ wird der Führungswert F₁ durch einen Korrekturwert F_{K3} auf den neuen Führungswert F₂ korrigiert, der größer gewählt ist als der Korrekturwert F_{K1} aus Figur 2, da aus der Heizleistung P in Verbindung mit dem geringen Temperaturgradienten des Heizelements 4 auf eine große Wassermenge geschlossen und der Korrekturwert F_{K3} in Abhängigkeit von der Wassermenge festgelegt wurde. Wie in Figur 2 sinkt auch in Figur 3 die Temperatur T_{W} des Wassers durch die Durchmischung des Wassers unter die gewünschte Temperatur T₁ ab, und der Bediener korrigiert die Temperatur T_{H} durch Betätigen der Taste 20 mit dem "+" zum Zeitpunkt t₂ nach. Durch diese Korrektur wird der Führungswert F₂ durch einen Korrekturwert F_{K4} auf einen neuen Führungswert F₃ korrigiert, wobei der Korrekturwert F_{K4}, bedingt durch die große Wassermenge, größer ist als der Korrekturwert F_{K2} aus Figur 2. In einem anderen Verfahren sind die Korrekturwerte F_{K3} und F_{K4} abhängig von der Führungsgröße F und beispielsweise bei der Wahl einer hohen Temperatur T₁ durch einen Bediener groß und bei einer niedrigen Temperatur T₁ klein gewählt.

Figur 4 zeigt ein weiteres, von der Vorrichtung zur induktiven Erwärmung des Heizelements 4 durchgeführtes Verfahren, das bis zum Zeitpunkt t₁, an dem der Bediener die beiden Tasten 20 gleichzeitig drückt und das Startsignal auslöst, gleich ist wie das Verfahren aus Figur 2. Wie zu Figur 2 beschrieben, wird die Heizleistung P des Induktors 10 nach erfolgtem Startsignal stark zurückgenommen, um den Aufheizprozess des Wassers zu beenden. Je nach Art der Ableitung der Führungsgröße aus einer oder mehreren elektrischen Größen des Induktors 10 kann sich der systematische Fehler einstellen, dass die Führungsgröße F von der Heizleistung P des Induktors 10 abhängt. In Figur 4 ist eine Abhängigkeit der Führungsgröße F von der Heizleistung P gezeigt, bei der die Führungsgröße F bei einem Absinken der Heizleistung P ebenfalls absinkt. Wird nun der Führungswert F₁ direkt nach dem Startsignal und noch vor dem Abregeln der Heizleistung P ermittelt, so wird das Mittel 14 beziehungsweise die Steuereinheit 12 die durch den Abfall der Heizleistung P vom Führungswert F₁ auf einen Wert F₄ gesunkene Führungsgröße F auf den Führungswert F₁ heraufregeln, wie in Figur 4 gezeigt ist. Dies ist mit einer Absenkung der Temperatur T_{H} des Heizelements 4 von der Temperatur T₂ auf die Temperatur T₃ verbunden, wodurch das Wasser stark abkühlt und schnell unter die gewünschte Temperatur T₁ absinkt. Durch eine manuelle Korrektur zum Zeitpunkt t₂ kann dieser systematische Fehler manuell behoben werden.

In Figur 5 ist ein Verfahren gezeigt, durch das dem in Figur 4 gezeigten systematischen Fehler entgegengewirkt wird. Der Führungswert F₁ wird nicht sofort nach dem Startsignal gebildet, sondern die Heizleistung P zuerst auf einen Zwischenwert P_{Z} heruntergeführt und dort für eine kleine Weile bis zum Zeitpunkt t₂ gehalten. Bedingt durch den systematischen Fehler, sinkt die Führungsgröße F auf den Wert F₄ ab und steigt bis zum Zeitpunkt t₂ - bedingt durch ein Abkühlen des Heizelements 4 von der Temperatur T₂ auf die Temperatur T₃ - leicht an. Während dieser Zeit kann sich das gesamte System aus dem Aufheizzustand vor dem Zeitpunkt t₁ in einen weniger dynamischen Zustand einschwingen, wobei der Führungswert F₃ erst zum Zeitpunkt t₂ gebildet und die Führungsgröße F auf diesen Führungswert F₃ eingeregelt wird. Das Wasser, das nach einer kurzzeitigen weiteren Erwärmung durch Restwärme im Heizelement 4 und eine Abkühlung durch eine Durchmischung im Topf 6 zu kühl geworden ist, wird hierdurch wieder auf die gewünschte Temperatur T₁ geführt.

Der Zwischenwert P_{Z} ist so gewählt, dass er im Wesentlichen der Leistung entspricht, die zur Aufrechterhaltung einer gewünschten Temperatur T₁ erforderlich ist, wie in Figur 5 gezeigt ist. Alternativ ist es möglich, den Zwischenwert P_{Z} auf einen bereits vor dem Startsignal festgelegten Wert zu setzen, wodurch die Steuerung besonders einfach ist.

### Bezugszeichen

- 2: Vorrichtung
- 4: Heizelement
- 6: Topf
- 8: Tragplatte
- 10: Induktor
- 12: Steuereinheit
- 14: Mittel
- 16: Korrekturmittel
- 18: Eingabemittel
- 20: Taste
- F: Führungsgröße
- F₁: Führungswert
- F₂: Führungswert
- F₃: Führungswert
- F₄: Wert
- F_{K1}: Korrekturwert
- F_{K2}: Korrekturwert
- F_{K3}: Korrekturwert
- F_{K4}: Korrekturwert
- P: Heizleistung
- P_{Z}: Zwischenwert
- T_{H}: Temperatur
- T_{W}: Temperatur
- T₁: Temperatur
- T₂: Temperatur
- T₃: Temperatur
- T₄: Temperatur
- to: Zeitpunkt
- t₁: Zeitpunkt

- t₂: Zeitpunkt

## Patentansprüche

1. Vorrichtung (2) zur Erwärmung eines Heizelements (4), insbesondere mit einem Induktor (10) einem Strahlungsheizkörper oder einem Gasbrenner und einem Mittel (14) zur Erfassung einer von einer Temperatur (T_{H}) des Heizelements (4) abhängigen Führungsgröße (F), zur Bildung eines Führungswerts (F₁, F₂, F₃) aus der Führungsgröße (F) und zur Regelung der Temperatur (T_{H}) anhand der Regelung der Führungsgröße (F) mit Hilfe des Führungswerts (F₁, F₂, F₃), und einem Korrekturmittel (16) zur Korrektur des Führungswerts (F₁, F₂), **dadurch gekennzeichnet, dass** das Korrekturmittel (16) dazu vorbereitet ist, den Führungswert (F₁, F₂) auf einen Korrekturbefehl hin zu einem Zeitpunkt (t₁), welcher nach einem Zeitpunkt (t₀) des Beginns eines Aufheizvorganges liegt, um einen Korrekturwert (F_{K1}, F_{K2}, F_{K3}, F_{K4}) zu verändern.

2. Vorrichtung (2) nach Anspruch 1, **dadurch gekennzeichnet, dass** das Korrekturmittel (16) ein Eingabemittel (18) zur Eingabe eines Korrekturbefehls durch einen Bediener zur Korrektur des Führungswerts (F₁, F₂) aufweist.

3. Vorrichtung (2) nach einem der vorhergehenden Ansprüche, **dadurch gekennzeichnet, dass** das Korrekturmittel (16) dazu vorbereitet ist, den Führungswert (F₁) zu Beginn der Temperaturregelung automatisch zu korrigieren, insbesondere um einen Korrekturwert (F_{K1}) zu verändern.

4. Vorrichtung (2) nach Anspruch 3, **dadurch gekennzeichnet, dass** der Korrekturwert (F_{K1}, F_{K2}) ein voreingestellter Wert ist.

5. Vorrichtung (2) nach einem der Ansprüche 3 oder 4, **dadurch gekennzeichnet, dass** der Korrekturwert (F_{K3}, F_{K4}) von der Führungsgröße (F) abhängig ist.

6. Vorrichtung (2) nach einem der Ansprüche 3 bis 5, **dadurch gekennzeichnet, dass** der Korrekturwert (F_{K3}, F_{K4}) abhängig ist von einem vor der Regelung ermittelten Heizparameter.

7. Vorrichtung (2) nach einem der Ansprüche 3 bis 6, **dadurch gekennzeichnet, dass** der Korrekturwert (F_{K3}, F_{K4}) abhängig ist von einer ermittelten Eigenschaft eines zu erwärmenden Garguts.

8. Vorrichtung (2) nach einem der vorhergehenden Ansprüche, **dadurch gekennzeichnet, dass** das Korrekturmittel (16) dazu vorbereitet ist, die Führungsgröße (F) nach einem Startsignal zum Beginnen der Temperaturregelung zu korrigieren und den Führungswert (F₃) aus der korrigierten Führungsgröße (F) zu bilden.

9. Vorrichtung (2) nach Anspruch 8, **dadurch gekennzeichnet, dass** die Korrektur eine Verringerung der Heizleistung (P) für das Heizelement (4) auf einen Zwischenwert (P_{Z}) umfasst.

10. Vorrichtung nach Anspruch 9, **dadurch gekennzeichnet, dass** der Zwischenwert (P_{Z}) ein bereits vor dem Startsignal festgelegter Wert ist.

11. Vorrichtung (2) nach Anspruch 9 oder 10, **dadurch gekennzeichnet, dass** der Zwischenwert (P_{Z}) im Wesentlichen der Leistung entspricht, die zur Aufrechterhaltung einer gewünschten Temperatur (T₁) des Heizelements (4) erforderlich ist.

12. Vorrichtung nach einen der vorhergehenden Ansprüche, **dadurch gekennzeichnet, dass** die Führunsgröße (F) von einer elektrischen Größe eines Induktors (10) abgeleitet ist.

## Claims

1. Device (2) for heating a heating element (4), particularly with an inductor (10), a radiant heating body or a gas burner, and means (14) for detecting a guide magnitude (F), which is dependent on a temperature (T_{H}) of the heating element (4), for formation of a guide value (F₁, F₂, F₃) from the guide magnitude (F) and for regulating the temperature (T_{H}) on the basis of regulation of the guide magnitude (F) with the help of the guide value (F₁, F₂, F₃) and a correcting means (16) for correcting the guide value (F₁, F₂), **characterised in that** the correcting means (16) is provided for the purpose of changing the guide value (F₁, F₂) by a correction value (F_{K1}, F_{K2}, F_{K3}, F_{K4}) on a correction command at a time instant (t₁) lying after a time instant (t₀) of the start of a heating-up process.

2. Device (2) according to claim 1, **characterised in that** the correction means (16) comprises an input means (18) for input of a correction command by an operator for correction of the guide value (F₁, F₂).

3. Device (2) according to any one of the preceding claims, **characterised in that** the correction means (16) is provided for the purpose of automatically correcting the guide value (F₁) at the start of temperature regulation, particularly changing it by a correction value (F_{K1}).

4. Device (2) according to claim 3, **characterised in that** the correction value (F_{K1}, F_{K2}) is a preset value.

5. Device (2) according to one of claims 3 and 4, **characterised in that** the correction value (F_{K3}, F_{K4}) is dependent on the guide magnitude (F).

6. Device (2) according to any one of claims 3 to 5, **characterised in that** the correction value (F_{K3}, F_{K4}) is dependent on a heating parameter detected before the regulation.

7. Device (2) according to any one of claims 3 to 6, **characterised in that** the correction value (F_{K3}, F_{K4}) is dependent on a detected characteristic of cooking stock to be heated.

8. Device (2) according to any one of the preceding claims, **characterised in that** the correcting means (16) is provided for the purpose of correcting the guide magnitude (F) after a start signal at the beginning of the temperature regulation and of forming the guide value (F₃) from the corrected guide magnitude (F).

9. Device (2) according to claim 8, **characterised in that** the correction comprises a reduction of the heating power (P) for the heating element (4) to an intermediate value (P_{Z}).

10. Device according to claim 9, **characterised in that** the intermediate value (P_{Z}) is a value fixed already before the start signal.

11. Device (2) according to claim 9 or 10, **characterised in that** the intermediate value (P_{Z}) substantially corresponds with the power required for maintenance of a desired temperature (T₁) of the heating element (4).

12. Device according to any one of the preceding claims, **characterised in that** the guide magnitude (F) is derived from an electrical magnitude of an inductor (10).

## Revendications

1. Dispositif (2) destiné à échauffer un élément de chauffe (4), notamment comprenant un inducteur (10), un corps de chauffe par rayonnement ou un brûleur à gaz et un moyen (14) de saisie d'une grandeur de guidage (F) dépendant d'une température (T_{H}) de l'élément de chauffe (4) destiné à former une valeur de guidage (F₁, F₂, F₃) à partir de la grandeur de guidage (F) et destiné à régler la température (T_{H}) au moyen de la régulation de la grandeur de guidage (F) à l'aide de la valeur de guidage (F₁, F₂, F₃), et comprenant un moyen de correction (16) pour corriger la valeur de guidage (F₁, F₂), **caractérisé en ce que** le moyen de correction (16) est préparé pour modifier la valeur de guidage (F₁, F₂), suite à une instruction de correction, à un moment (t₁), lequel est situé après un moment (t₀) du début d'une opération de chauffe, d'une valeur de correction (F_{K1}, F_{K2}, F_{K3}, F_{K4}).

2. Dispositif (2) selon la revendication 1, **caractérisé en ce que** le moyen de correction (16) présente un moyen d'entrée (18) pour l'entrée d'une instruction de correction par un opérateur pour la correction de la valeur de guidage (F₁, F₂).

3. Dispositif (2) selon l'une quelconque des revendications précédentes, **caractérisé en ce que** le moyen de correction (16) est préparé pour corriger automatiquement la valeur de guidage (F₁) au début de la régulation de température, notamment pour modifier une valeur de correction (F_{K1}).

4. Dispositif (2) selon la revendication 3, **caractérisé en ce que** la valeur de correction (F_{K1}, F_{K2}) est une valeur prédéfinie.

5. Dispositif (2) selon l'une quelconque des revendications 3 ou 4, **caractérisé en ce que** valeur de correction (F_{K3}, F_{K4}) est fonction de la grandeur de guidage (F).

6. Dispositif (2) selon l'une quelconque des revendications 3 à 5, **caractérisé en ce que** la valeur de correction (F_{K3}, F_{K4}) est fonction d'un paramètre de chauffe déterminé avant la régulation.

7. Dispositif (2) selon l'une quelconque des revendications 3 à 6, **caractérisé en ce que** valeur de correction (F_{K3}, F_{K4}) est fonction d'une caractéristique déterminée d'une marchandise à échauffer.

8. Dispositif (2) selon l'une quelconque des revendications précédentes, **caractérisé en ce que** le moyen de correction (16) est préparé pour corriger la valeur de guidage (F) après un signal de départ destiné à démarrer la régulation de la température et pour former la valeur de guidage (F₃) à partir de la grandeur de guidage corrigée (F).

9. Dispositif (2) selon la revendication 8, **caractérisé en ce que** la correction comprend une diminution de la puissance de chauffe (P) pour l'élément de chauffe (4) à une valeur intermédiaire (P_{z}).

10. Dispositif (2) selon la revendication 9, **caractérisé en ce que** la valeur intermédiaire (P_{z}) est une valeur déterminée avant le signal de départ.

11. Dispositif (2) selon la revendication 9 ou 10, **caractérisé en ce que** la valeur intermédiaire (P_{z}) correspond essentiellement à la puissance qui est nécessaire pour le maintien d'une température souhaitée (T₁) de l'élément de chauffe (4).

12. Dispositif (2) selon l'une quelconque des revendications précédentes, **caractérisé en ce que** la valeur de guidage (F) est déduite d'une grandeur électrique d'un inducteur (10).
